# FASCICULE DE BREVET EUROPEEN

(11) **EP 4 105 096 B1**
(45) Date de publication et mention de la délivrance du brevet: **01.11.2023**
(21) Numéro de dépôt: 22178735.1
(22) Date de dépôt: 13.06.2022
(51) Int. Cl.: B61D 17/12, F16B 12/02

(54) **ENSEMBLE DE GARNISSAGE D'UNE CAISSE DE VÉHICULE, NOTAMMENT FERROVIAIRE**
VERKLEIDUNGSANORDNUNG FÜR EINE FAHRZEUGKAROSSERIE, INSBESONDERE FÜR EIN SCHIENENFAHRZEUG
TRIM ASSEMBLY FOR A VEHICLE BODY, IN PARTICULAR A RAILWAY VEHICLE

(30) Priorité: 14.06.2021 FR 2106248
(43) Date de publication de la demande: 21.12.2022
(73) Titulaire: ALSTOM Holdings, 93400 Saint-Ouen-sur-Seine (FR)
(72) Inventeur: BARABAN, Ludovic, 65000 Tarbes (FR); BAQUE, Cédric Adrien, 65000 Tarbes (FR)
(74) Mandataire: Lavoix

(56) Documents cités:
- EP-A1- 2 505 449
- FR-A1- 3 011 216

## Description

La présente invention concerne un ensemble de garnissage d'une caisse de véhicule, notamment de véhicule ferroviaire. L'invention concerne également un procédé de fixation d'un panneau extérieur à la surface d'une paroi métallique d'une caisse de véhicule.

Les véhicules ferroviaires sont généralement équipés d'une série de coffres abritant différents éléments nécessaires au fonctionnement dudit véhicule, comme par exemple des éléments mécaniques, électroniques ou encore des pièces de remplacement. A cet effet, des emplacements de formes et de dimensions variables sont prévues dans ou sur la caisse du véhicule, notamment sur la toiture du véhicule. Ces coffres sont fermés et isolés de l'extérieur au moyen de panneaux fixés sur la caisse du véhicule.

Ces panneaux extérieurs sont généralement fixés à la surface extérieure du véhicule au moyen de systèmes de fixation comprenant d'une part un écrou/entretoise en acier inoxydable serti à travers la paroi métallique de la caisse du véhicule et d'autre part une vis en acier traversant le panneau extérieur pour venir se fixer audit écrou/entretoise.

Ces modes de fixation présentent toutefois de nombreux inconvénients.

La juxtaposition d'éléments en aluminium, notamment des panneaux extérieurs, avec des pièces en acier, comme par exemple les vis, conduit à l'apparition de phénomènes de corrosion. Ces phénomènes se traduisent alors par une décomposition filiforme des éléments en aluminium et par le cloquage de la peinture présente à la surface de ceux-ci.

De plus, lors du montage et/ou du démontage des panneaux extérieurs, le mouvement relatif des éléments de fixation en acier inoxydable, typiquement des vis par rapport aux écrous et/ou entretoises, provoquent également des problèmes de grippage susceptibles d'endommager les pièces en contact.

Enfin, et en raison de la présence de défauts dans le sertissage de l'écrou/entretoise, la paroi extérieure de la caisse comprend une pluralité de trous. Ces trous au niveau de la toiture des voitures peuvent alors conduire à l'infiltration d'eau à l'intérieur du véhicule, notamment à l'intérieur des coffres et provoquer la corrosion des éléments présents dans ces coffres. L'art antérieur est illustré par les documents FR 3 011 216 A1 et EP 2 505 449 A1.

L'invention a pour but de proposer de pallier ces inconvénients en proposant un ensemble de garnissage d'une caisse de véhicule, notamment ferroviaire, limitant, voire supprimant les problèmes de corrosion.

A cet effet, l'invention propose un ensemble de garnissage comprenant :
- une paroi métallique comprenant une surface externe,
- un panneau extérieur fixé sur la surface externe de la paroi métallique,
- une interface de fixation du panneau extérieur sur la surface externe de la paroi métallique, l'interface de fixation comprenant un support de fixation en aluminium s'étendant en saillie de la surface externe de la paroi métallique, une entretoise en aluminium traversant le panneau extérieur et appliquée sur le support de fixation, et un élément de fixation fixant l'entretoise au support de fixation, ladite entretoise maintenant un espace entre le panneau extérieur et le support de fixation.

Suivant des modes particuliers de réalisation, l'ensemble de garnissage selon l'invention comporte l'une ou plusieurs des caractéristiques suivantes, prises isolément ou selon toute combinaison techniquement envisageable :
- le support de fixation présente une forme de pontet comprenant une surface de fixation, en contact avec l'entretoise, et des branches s'étendant de part et d'autres de la surface de fixation, ledit support étant fixé à la surface externe de la paroi métallique par ses branches ;
- le support de fixation est fixé à la surface externe de la paroi métallique par soudage ou par collage, de préférence par soudage ;
- l'élément de fixation comprend une vis et un écrou complémentaire de ladite vis.
- l'écrou est solidaire du support de fixation, de préférence est fixé au niveau de la surface de fixation du support ;
- la vis, et éventuellement l'écrou, sont en acier, de préférence en acier revêtu d'une couche en un alliage à base zinc et de nickel ;
- l'ensemble de garnissage comprend en outre au moins une rondelle placée entre une tête de l'élément de fixation et l'entretoise, ladite rondelle étant de préférence en acier, plus préférentiellement en acier revêtu d'une couche en un alliage à base zinc et de nickel.
- le panneau extérieur est en aluminium ;
- la paroi métallique est une paroi de toit d'un véhicule ferroviaire. L'invention concerne également un procédé de fixation d'un panneau extérieur à la surface d'une paroi métallique d'une caisse de véhicule, notamment ferroviaire, comprenant les étapes suivantes :
   a) fixation d'un support de fixation en aluminium en saillie de la surface externe de ladite paroi métallique, de préférence par soudage ou collage,
   b) insertion d'une entretoise en aluminium au travers du panneau extérieur, ladite entretoise étant appliquée sur le support de fixation et maintenant un espace entre ledit support de fixation et ledit panneau extérieur, et
   c) fixation de l'entretoise au support de fixation.

L'invention sera mieux comprise à la lecture de la description qui va suivre, donnée uniquement à titre d'exemple, et faite en se référant aux dessins parmi lesquels :
- La Figure 1 est une vue en perspective éclatée d'un élément de garnissage d'une caisse de véhicule selon l'invention, prise depuis l'extérieure dudit véhicule.
- La Figure 2 est une vue en coupe d'un élément de garnissage d'une caisse de véhicule selon l'invention.
- La Figure 3 est une vue de dessous du support de fixation de l'élément de garnissage selon l'invention.

Sur la Figure 1 est représenté schématiquement un élément de garnissage 10 selon l'invention. L'élément 10 est ici un élément de garnissage d'une caisse de véhicule, notamment ferroviaire.

L'élément de garnissage 10 comprend une paroi métallique 12 comprenant une surface externe sur laquelle est fixée un panneau extérieur 14 au moyen d'une interface de fixation.

L'interface de fixation comprend un support de fixation 16 s'étendant en saillie de la surface externe de la paroi métallique 12, une entretoise 18 traversant le panneau extérieur 14 et un élément de fixation 20 permettant de fixer l'entretoise 18 au support de fixation 16.

Dans l'exemple représenté sur la figure 1, la paroi métallique 12 est un élément de la caisse du véhicule. Ainsi, la paroi métallique 12 est par exemple une paroi de toit du véhicule ferroviaire.

De préférence, la paroi métallique 12 est en aluminium.

Avantageusement, le panneau extérieur 14 permet de fermer un coffre présent dans la partie supérieure de la caisse du véhicule.

De préférence, le panneau extérieur est en aluminium.

De préférence, et comme visible sur la Figure 2, le support de fixation 16 présente la forme d'un pontet comprenant une surface de fixation 22 et des branches 24, de préférence deux branches 24, s'étendant de part et d'autres de la surface de fixation 22. La surface de fixation 22 est en contact avec l'entretoise 18 et les branches 24 sont fixées à la surface externe de la paroi métallique 12. Le support de fixation 16 présente ainsi une forme en « U » orientée vers la surface externe de la paroi métallique 12.

Avantageusement, la surface externe de la paroi métallique 12 ne comprend pas de trous pour la fixation du support 16. L'absence de trous dans la paroi métallique 12 permet ainsi d'éviter les infiltrations d'eau de l'autre côté de la paroi métallique 12, soit à l'intérieur du véhicule dans l'exemple de la figure 1.

De préférence, les branches 16 sont fixées à la surface externe de la paroi métallique 12 par soudage et/ou collage, de préférence par soudage.

Le support de fixation 16 comprend en outre une perforation 26, au niveau de la surface de fixation 22, permettant le passage de l'élément de fixation 20 à travers ledit support 16.

Le support de fixation 16 est en aluminium.

Avantageusement, l'entretoise 18 est fixée au panneau extérieur 14, de préférence par soudage ou collage ou sertissage, notamment par soudage. L'entretoise 18 est réalisée en aluminium. La fonction de l'entretoise 18 est de maintenir un espace entre le panneau extérieur 14 et le support de fixation 16, plus particulièrement entre la surface inférieure du panneau 14 et la surface de fixation 22 du support 16.

L'élément de garnissage 10 selon l'invention comprend en outre un élément de fixation 20. L'élément de fixation 20 traverse l'entretoise 18 pour venir se fixer au niveau du support de fixation 16. Il permet de maintenir en contact l'entretoise 18 et le support de fixation 16. Il peut par exemple consister en un ensemble de vis et écrou ou encore d'un rivet.

Selon un mode de réalisation, l'élément de fixation 20 est amovible. Ce mode de réalisation est avantageux en ce qu'il permet d'accéder simplement au contenu des coffres présents dans la caisse du véhicule en retirant la paroi extérieure 14.

Selon un mode de réalisation préféré, l'élément de fixation 20 comprend une vis 28 et un écrou 30, complémentaire de la vis 28.

De préférence, l'écrou 30 est solidaire du support de fixation 16, en particulier l'écrou 30 est fixé au niveau de la surface de fixation 22 du support 16 de sorte que l'entretoise 18 et l'écrou 30, situés de part et d'autre du support 16, soient alignés. En particulier, l'écrou 30 est aligné avec la perforation 26 réalisée dans le support de fixation 16.

La vis 28 comprend une tête 32 et une extrémité filetée 34. La vis 28 traverse l'entretoise 18 de sorte que l'extrémité filetée 34 vienne se fixer au niveau de l'écrou 30. La tête 32 de la vis 28 fait ainsi saillie par rapport au panneau extérieur 14, notamment par rapport à la surface extérieure de l'entretoise 18.

Selon un mode de réalisation, la vis 28 est captive de l'entretoise 18.

Par « vis captive de l'entretoise » on entend au sens de l'invention qu'une rondelle 36, localisée à l'intérieure de l'entretoise 18, est fixée sur la vis 28. La rondelle 36 est libre de coulisser le long de la vis 28. Elle est toutefois solidaire de la vis 28 de telle sorte que l'ensemble vis 28 et rondelle 36 ne peut pas être facilement séparé de l'entretoise 18.

De préférence, la vis 28 est en acier, avantageusement en acier revêtu d'une couche en un alliage à base de zinc et de nickel. Plus préférentiellement, la vis 28 et l'écrou 30 sont en acier revêtu d'une couche en un alliage à base de zinc et de nickel. Le couple galvanique associé au contact aluminium/alliage de zinc et de nickel est significativement plus faible que le couple galvanique associé au contact aluminium/acier inoxydable. La présence d'une couche de revêtement à base de zinc et de nickel permet donc de limiter davantage, voire de supprimer, les problèmes de corrosion susceptibles de se produire entre une pièce en aluminium et une pièce en acier inoxydable. Elle permet en outre de limiter les risques de grippage entre les éléments de fixation en acier inoxydable.

Selon un mode de réalisation, l'élément de garnissage 10 comprend en outre au moins une rondelle 38A, 38B placée entre la tête 32 de la vis 26 et l'entretoise 18.

Avantageusement, l'élément de garnissage 10 comprend au moins une rondelle plate 38A, en contact avec l'entretoise 18, et au moins une rondelle conique et striée 38, placée entre la rondelle 38B et la tête 32 de la vis 28.

De préférence, les rondelles 38A, 38B sont en acier, avantageusement en acier revêtu d'une couche en un alliage à base de zinc et de nickel.

Comme visible sur la Figure 3, l'écrou 30 est fixée au support de fixation 16 au moyen d'une cage de fixation 40. La cage de fixation 40 permet d'immobiliser l'écrou 30 au cours du vissage ou du dévissage de la vis 28.

De préférence, la cage de fixation 40 présente la forme d'un pontet comprenant une zone centrale 42, permettant de maintenir l'écrou 30, et des branches 44, de préférence deux branches 44, s'étendant de part et d'autres de la zone centrale 42. Les branches 44 sont fixées à la surface interne du support de fixation 16. La cage de fixation 40 présente ainsi une forme en « U » orientée vers la surface interne du support de fixation 16.

La zone centrale 42 comprend typiquement une perforation hexagonale 46, complémentaire de l'écrou 30.

De préférence, la cage de fixation 40 est fixée à la surface interne du support de fixation 16 au moyens de rivets 48, de préférence en aluminium.

De préférence, la cage de fixation 40 est en acier, typiquement en Magnélis^{®}.

L'invention concerne également un procédé de fixation d'un panneau extérieur 14 à la surface d'une paroi métallique 12 d'une caisse de véhicule, notamment ferroviaire.

Le procédé selon l'invention comprend les étapes suivantes :
a) fixation d'un support de fixation 16 en aluminium en saillie de la surface externe de ladite paroi métallique 12, de préférence par soudage ou collage,
b) insertion d'une entretoise 18 en aluminium au travers du panneau extérieur 14, ladite entretoise 18 étant appliquée sur le support de fixation 16 et maintenant un espace entre ledit support de fixation 16 et ledit panneau extérieur 14, et
c) fixation de l'entretoise 18 au support de fixation 16.

De préférence, le procédé de l'invention comprend, entre les étapes a) et b), une étape intermédiaire de perçage du panneau extérieur 14 à l'emplacement où l'entretoise 18 viendra s'insérer. Cette étape de perçage peut être réalisée par toute méthode connue de l'homme de métier.

L'étape c) consiste typiquement en l'insertion d'un élément de fixation 20 à travers l'entretoise 18 et à la fixation dudit élément de fixation 20 sur le support de fixation 20.

Les modes de réalisations et les caractéristiques présentées ci-dessus en référence aux figures 1 à 3 s'appliquent à la fois à l'élément de garnissage et au procédé de fixation selon l'invention.

Ainsi, l'élément de garnissage selon l'invention permet de limiter les phénomènes de corrosion se produisant généralement au niveau de la toiture des véhicules grâce d'une part, à l'agencement des différentes pièces permettant de minimiser les zones de contact acier/aluminium, mais aussi grâce à l'existence d'une couche de revêtement à la surface des pièces en acier. La présence à la surface des éléments de fixation d'une couche d'alliage à base de zinc et de nickel permet en outre de limiter les risques de grippage. Enfin, l'invention permet de prévenir l'infiltration d'eau à l'intérieur des voitures en évitant le perçage de la paroi métallique de la caisse du véhicule.

## Revendications

1. Ensemble de garnissage (10) d'une caisse de véhicule, notamment ferroviaire, comprenant :
- une paroi métallique (12) comprenant une surface externe,
- un panneau extérieur (14) fixé sur la surface externe de la paroi métallique,
- une interface de fixation du panneau extérieur (14) sur la surface externe de la paroi métallique (12), l'interface de fixation comprenant un support de fixation (16) en aluminium s'étendant en saillie de la surface externe de la paroi métallique (12), une entretoise (18) en aluminium traversant le panneau extérieur (14) et appliquée sur le support de fixation (16), et un élément de fixation (20) fixant l'entretoise (18) au support de fixation (16), ladite entretoise maintenant un espace entre le panneau extérieur (14) et le support de fixation (16).

2. Ensemble de garnissage (10) selon la revendication 1, dans lequel le support de fixation (16) présente une forme de pontet comprenant une surface de fixation (22), en contact avec l'entretoise (18), et des branches (24) s'étendant de part et d'autres de la surface de fixation (22), ledit support (16) étant fixé à la surface externe de la paroi métallique (12) par ses branches (24).

3. Ensemble de garnissage (10) selon la revendication 1 ou selon la revendication 2, dans lequel le support de fixation (16) est fixé à la surface externe de la paroi métallique (12) par soudage ou par collage, de préférence par soudage.

4. Ensemble de garnissage (10) selon l'une quelconque des revendications précédentes, dans lequel l'élément de fixation (20) comprend une vis (28) et un écrou (30) complémentaire de ladite vis (28).

5. Ensemble de garnissage (10) selon la revendication 4, dans lequel l'écrou (30) est solidaire du support de fixation (16), de préférence est fixé au niveau de la surface de fixation (22) du support (16).

6. Ensemble de garnissage (10) selon l'une quelconque des revendications 4 et 5, dans lequel la vis (28), et éventuellement l'écrou (30), sont en acier, de préférence en acier revêtu d'une couche en un alliage à base zinc et de nickel.

7. Ensemble de garnissage (10) selon l'une quelconque des revendications précédentes, comprenant en outre au moins une rondelle (38A, 38B) placée entre une tête (32) de l'élément de fixation (20) et l'entretoise (18), ladite rondelle étant de préférence en acier, plus préférentiellement en acier revêtu d'une couche en un alliage à base zinc et de nickel.

8. Ensemble de garnissage (10) selon l'une quelconque des revendications précédentes, dans lequel le panneau extérieur (14) est en aluminium.

9. Ensemble de garnissage (10) selon l'une quelconque des revendications précédentes, dans lequel la paroi métallique (12) est une paroi de toit d'un véhicule, notamment ferroviaire.

10. Procédé de fixation d'un panneau extérieur (14) à la surface d'une paroi métallique (12) d'une caisse de véhicule, notamment ferroviaire, ce procédé comprenant les étapes suivantes :
a) fixation d'un support de fixation (16) en aluminium en saillie de la surface externe de ladite paroi métallique (12), de préférence par soudage ou collage,
b) insertion d'une entretoise (18) en aluminium au travers du panneau extérieur (14), ladite entretoise (18) étant appliquée sur le support de fixation (16) et maintenant un espace entre ledit support de fixation (16) et ledit panneau extérieur (14), et
c) fixation de l'entretoise (18) au support de fixation (16).

## Patentansprüche

1. Verkleidungsanordnung (10) für eine Fahrzeugkarosserie, insbesondere für ein Schienenfahrzeug, umfassend:
- eine Metallwand (12), die eine äußere Oberfläche umfasst,
- eine äußere Platte (14), die an der äußeren Oberfläche der Metallwand befestigt ist,
- eine Schnittstelle zum Befestigen der Außenplatte (14) an der äußeren Oberfläche der Metallwand (12), wobei die Befestigungsschnittstelle einen Befestigungshalter (16) aus Aluminium, der sich von der äußeren Oberfläche der Metallwand (12) abstehend erstreckt, einen Abstandshalter (18) aus Aluminium, der die Außenplatte (14) durchquert und an dem Befestigungshalter (16) anliegt und ein Befestigungselement (20), das den Abstandshalter (18) an dem Befestigungshalter (16) befestigt, umfasst, wobei der Abstandshalter einen Zwischenraum zwischen der Außenplatte (14) und dem Befestigungshalter (16) aufrechterhält.

2. Verkleidungsanordnung (10) nach Anspruch 1, wobei der Befestigungshalter (16) eine brückenartige Form aufweist, die eine Befestigungsfläche (22) im Kontakt mit dem Abstandshalter (18) und Schenkel (24) umfasst, die sich auf beiden Seiten der Befestigungsfläche (22) erstrecken, wobei der Halter (16) anhand seiner Schenkel (24) an der äußeren Oberfläche der Metallwand (12) befestigt ist.

3. Verkleidungsanordnung (10) nach Anspruch 1 oder nach Anspruch 2, wobei der Befestigungshalter (16) an der äußeren Oberfläche der Metallwand (12) durch Schweißen oder Kleben, vorzugsweise durch Schweißen, befestigt ist.

4. Verkleidungsanordnung (10) nach einem der vorhergehenden Ansprüche, wobei das Befestigungselement (20) eine Schraube (28) und eine Mutter (30) umfasst, die komplementär zu der Schraube (28) ist.

5. Verkleidungsanordnung (10) nach Anspruch 4, wobei die Mutter (30) mit dem Befestigungshalter (16) fest verbunden ist, vorzugsweise im Bereich der Befestigungsfläche (22) des Halters (16) befestigt ist.

6. Verkleidungsanordnung (10) nach einem der Ansprüche 4 oder 5, wobei die Schraube (28) und gegebenenfalls die Mutter (30) aus Stahl sind, vorzugsweise aus Stahl, der mit einer Schicht aus einer Legierung auf Zink- und Nickelbasis überzogen ist.

7. Verkleidungsanordnung (10) nach einem der vorhergehenden Ansprüche, ferner umfassend mindestens eine Unterlegscheibe (38A, 38B), die zwischen einem Kopf (32) des Befestigungselements (20) und dem Abstandshalter (18) angeordnet ist, wobei die Unterlegscheibe vorzugsweise aus Stahl ist, noch bevorzugter aus Stahl, der mit einer Schicht aus einer Legierung auf Zink- und Nickelbasis überzogen ist.

8. Verkleidungsanordnung (10) nach einem der vorhergehenden Ansprüche, wobei die äußere Platte (14) aus Aluminium ist.

9. Verkleidungsanordnung (10) nach einem der vorhergehenden Ansprüche, wobei die Metallwand (12) eine Dachwand eines Fahrzeugs, insbesondere eines Schienenfahrzeugs, ist.

10. Verfahren zum Befestigen einer Außenplatte (14) an der Oberfläche einer Metallwand (12) einer Fahrzeugkarosserie, insbesondere eines Schienenfahrzeugs, wobei dieses Verfahren die folgenden Schritte umfasst:
a) Befestigen eines Befestigungshalters (16) aus Aluminium, der von der äußeren Oberfläche der Metallwand (12) absteht, vorzugsweise durch Schweißen oder Kleben,
b) Einsetzen eines Abstandshalters (18) aus Aluminium durch die Außenplatte (14), wobei der Abstandshalter (18) an dem Befestigungshalter (16) anliegt und einen Zwischenraum zwischen dem Befestigungshalter (16) und der Außenplatte (14) aufrechterhält, und
c) Befestigen des Abstandshalters (18) am Befestigungshalter (16).

## Claims

1. A lining assembly (10) for the body of a vehicle, in particular a railway vehicle, comprising:
- a metal wall (12) comprising an outer surface,
- an outer panel (14) attached to the outer surface of the metal wall,
- an interface for securing the outer panel (14) to the outer surface of the metal wall (12), the securing interface comprising an aluminium securing bracket (16) extending from the outer surface of the metal wall (12), an aluminium spacer (18) extending through the outer panel (14) and applied to the securing bracket (16), and a fastener (20) securing the spacer (18) to the securing bracket (16), said spacer maintaining a gap between the outer panel (14) and the mounting bracket (16).

2. A lining assembly (10) according to claim 1, wherein the fixing support (16) is in the form of a bridge comprising a fixing surface (22), in contact with the spacer (18), and legs (24) extending on either side of the fixing surface (22), said support (16) being fixed to the external surface of the metal wall (12) by its legs (24).

3. A lining assembly (10) according to claim 1 or claim 2, in which the fixing support (16) is fixed to the outer surface of the metal wall (12) by welding or bonding, preferably by welding.

4. A lining assembly (10) according to any one of the preceding claims, wherein the fixing element (20) comprises a screw (28) and a nut (30) in addition to said screw (28).

5. A lining assembly (10) according to claim 4, in which the nut (30) is integral with the fixing support (16), preferably is fixed at the fixing surface (22) of the support (16).

6. A lining assembly (10) according to any one of claims 4 and 5, in which the screw (28), and optionally the nut (30), are made of steel, preferably steel coated with a layer of a zinc- and nickel-based alloy.

7. A lining assembly (10) according to any one of the preceding claims, further comprising at least one washer (38A, 38B) placed between a head (32) of the fixing element (20) and the spacer (18), the said washer preferably being made of steel, more preferably of steel coated with a layer of a zinc- and nickel-based alloy.

8. A lining assembly (10) according to any one of the preceding claims, wherein the outer panel (14) is aluminium.

9. A lining assembly (10) according to any one of the preceding claims, in which the metal wall (12) is a roof wall of a vehicle, in particular a railway vehicle.

10. A method of fixing an outer panel (14) to the surface of a metal wall (12) of a vehicle body, in particular a railway body, the method comprising the following steps:
a) fixing of an aluminium fixing support (16) projecting from the outer surface of said metal wall (12), preferably by welding or gluing,
b) inserting an aluminium spacer (18) through the outer panel (14), said spacer (18) being applied to the mounting bracket (16) and maintaining a gap between said mounting bracket (16) and said outer panel (14), and
c) fixing the spacer (18) to the mounting bracket (16).
